# EUROPÄISCHE PATENTSCHRIFT

(11) **EP 0 347 476 B1**
(45) Veröffentlichungstag und Bekanntmachung des Hinweises auf die Patenterteilung: **02.09.1992**
(21) Anmeldenummer: 88109810.7
(22) Anmeldetag: 20.06.1988
(51) Int. Cl.: E04G 1/15

(54) **Bohle für Baugerüste**
Seaffold plank
Planche pour échafaudages

(43) Veröffentlichungstag der Anmeldung: 27.12.1989
(73) Patentinhaber: Grund, Gerhard, D-47475 Kamp-Lintfort (DE)
(72) Erfinder: Grund, Gerhard, D-47475 Kamp-Lintfort (DE)
(74) Vertreter: Köhne, Friedrich, Dipl.-Ing.

(56) Entgegenhaltungen:
- DE-A- 1 962 274
- DE-U- 8 617 082
- FR-A- 1 189 384
- NL-A- 8 101 502
- US-A- 4 496 029

## Beschreibung

Die Erfindung bezieht sich auf eine Bohle für Baugerüste in Form eines längsgezogenen Hohlprofils aus Leichtmetallwerkstoff, welches in Bezug auf alle drei Koordinatenmittelachsen symmetrisch ausgebildet ist, wobei in die Stirnenden des Hohlprofiles je ein Verschlußprofil eingeschoben ist, welches als Stirnwand einen Steg aufweist, der sich über die gesamte Bohlenbreite erstreckt und mit erweiterten Wulstrippen die Stirnflächen der Bohlenwandungen überdeckt, und welches einen oberen Flansch und einen unteren Flansch aufweist, und wobei im Bereich der Ecken des Hohlprofils und an den entsprechenden Stellen des oberen und unteren Flansches des Verschlußprofils Löcher für den Einsatz von Anschlußmitteln zur Befestigung mit dem Baugerüst vorgesehen sind.

Baugerüste bestehen in bekannter Weise im wesentlichen aus vertikalen Ständern, die z.B. leiterartig ausgebildet sein können und aus Querstreben, ggfs. auch noch aus Diagonalstreben zur Verstärkung zusammengesetzt sind. Etagenweise übereinander sind an dem Gerüst Bohlen vorgesehen, die für die Arbeiter begehbar sind. Es sind bereits Bohlen unterschiedlicher Konstruktion bekannt. Beispielsweise gibt es Bohlen aus Holz oder Sperrholz, die mit Metallrahmen verbunden sind, die ihrerseits an geeigneten Stellen mit dem Baugerüst verriegelt sind. Des weiteren sind profilierte, aus Metall bestehende Bohlen bekannt, die gegenüber den ersteren einfacher herzustellen und bei Erstellung des Baugerüstes einfacher zu handhaben sind. Aus Stabilitätsgründen sind die Metallprofile dieser Bohlen, quer zu ihrer Längsrichtung gesehen, im wesentlichen C-förmig gestaltet, wobei das C-Profil nach unten hin öffnet, die längsverlaufenden Schenkel also nach unten weisen. Der die beiden Schenkel miteinander verbindende Steg des C-Profils ist beispielsweise mit zahlreichen Löchern mit abwechselnd nach oben und unten abgekantetem Rand versehen, um einerseits auf der begehbaren Oberseite eine Rutschsicherheit für die Arbeiter zu erreichen und um andererseits Regenwasser abfließen zu lassen. Abgesehen von dem Herstellungsaufwand haben diese C-förmig profilierten Bohlen den Nachteil, daß sich Seitenwind in dem Profil fängt. Die Kräfte, die sich aus diesen Windeinflüssen ergeben, sind sehr groß und noch dazu in der Richtung wechselnd und sie müssen von dem Baugerüst aufgenommen werden. Demgemäß muß auch das Baugerüst besonders sicher und mit entsprechend großem Aufwand verankert werden.

Um diesen vorerläuterten Nachteilen zu begegnen, wurde z.B. in der DE-C-34 29 653 oder in der EP-A-0 171 572 eine Bohle für Baugerüste vorgeschlagen, die sich von Bauschutt und sonstigen Verunreinigungen einfach und gründlich reinigen läßt und die eine geringe Windempfindlichkeit aufweist. Bei dieser bekannten Bohle sind im Bereich der Ecken Löcher für die Einsatz von Anschlußmitteln zur Befestigung mit dem Baugerüst vorgesehen. Die Anschlußmittel bestehen jedoch aus Rohrstücken, deren Enden an den Rändern von Bohrungen im Bereich der vier Ecken der oberen und unteren waagerechten Wände der Bohle angeschweißt oder eingenietet sind. In diese Rohrstücke können dann Zapfen eingeschoben werden, die sich fest an den Baugerüstständern befinden.

Eine zu Anfang angegebene Bohle für Baugerüste ist aus dem DE-U-8 617 082 bekannt. Die bei dieser Bohle in die Stirnenden eingeschobenen Verschlußprofile sind U-förmig ausgebildet. An den inneren Längskanten der Schenkel des U-Profiles sind Wulststege angeformt, in welche jeweils eine Stützplatte eingeschoben ist, die parallel zu dem äußeren Steg verläuft. Die Festsetzung des Verschlußprofiles bzw. des Abdeckprofils und die Verbindung mit der als Hohlprofil ausgebildeten Bohle erfolgt mittels Hohlnieten, die in Bohrungen im Bereich der vier Ecken der Bohle eingesetzt sind. Die Nietköpfe bzw. die nach außen umgebogenen Ränder der Hohlnieten sind in Vertiefungen der Auftrittsflächen der Bohle versenkt. Die Schenkel der Verschlußprofile sind bereichsweise durch Schlitze und Ausnehmungen unterbrochen. Abgesehen von einem verhältnismäßig großen Herstellungsaufwand, bietet die bekannte Bohle keine ausreichende Festigkeit gegen mechanische Beanspruchungen, z.B. gegen harte Schläge auf die Bohlenenden.

Aus der NL-A-8 101 502 ist das sogenannte Fließformen bekannt, wonach zwei Blechteile durch Aufschmelzen eines Materialbereiches miteinander verbunden werden, und zwar unter gleichzeiter Bildung eines kragenförmigen Wulstes einerseits und eines Rohrstutzens andererseits. Dieses Fließformen hat sich in der Praxis vor allem dort bewährt, wo es darum geht, Durchzüge in Bleche und Rohre herzustellen, beispielsweise in einem Rohrleitungssystem querverlaufende Rohranschlüsse anzubringen. Die Innenwand des Rohrstutzens wird dann meist mit einem Gewinde versehen, in das das Anschlußrohr eingechraubt wird.

Der Erfindung liegt demgegenüber die Aufgabe zugrunde, eine Bohle zu schaffen, die ganz besonders an den meist gefährdeten Bohlenenden so verstärkt ist, daß sie auch den größten in der Praxis vorkommenden Beanspruchungen standhält.

Ausgehend von der zu Anfang beschriebenen Bohle wird die gestellte Aufgabe dadurch gelöst, daß das Verschlußprofil als einstückiges Hohlprofil mit einer Innenwand und mit rechteckigem Querschnitt ausgebildet ist und aus dem gleichartigen Leichtmetallwerkstoff wie das Hohlprofil besteht, und daß die Löcher durch Fließformen derart ausgebildet sind, daß das Leichtmetall der oberen Bohlenwand und des oberen Flansches sowie der unteren Bohlenwand und des unteren Flansches in dem und von dem Bereich des zu bildenden Loches ausgehend, zu nach innen ragenden zylindrischen Buchsen miteinander verschmolzen ist, die Buchsen zueinander fluchten und deren Innenränder einen Abstand voneinander aufweisen.

Auf diese Weise wird eine große Sicherheit der Anschlußmittel erreicht und ein Verschmutzen des Innenraums der Bohle vermieden, damit gleichzeitig die Bohlenreinigung erleichtert.

Vorteilhafte Ausgestaltungen der Erfindung ergeben sich aus den Unteransprüchen.

In der Zeichnung ist ein Ausführungsbeispiel der Erfindung im Schema dargestellt, und zwar zeigen:
Figur 1 eine Draufsicht auf eine Bohle,
Figur 2 eine Stirnansicht zu der Bohle in Richtung des Pfeiles II in Figur 1, in stark vergrößertem Maßstab,
Figur 3 einen Teilausschnitt aus Figur 2 entsprechend der strichpunktierten Linie III in Figur 2,
Figur 4 einen Vertikalschnitt durch ein Verschlußprofil und
Figur 5 einen Vertikalschnitt durch ein Bohlenende mit einem durch Fließformen gebildeten Loch.

Wie die Figuren 1 bis 3 veranschaulichen, besitzt die Bohle die Form eines längsgezogenen Metallhohlprofils 1, welches in bezug auf alle drei Koordinatenmittelachsen x, y und z symmetrisch ausgebildet ist. Das Metallhohlprofil 1 wird von einer oberen Wand 2, einer unteren Wand 3 und zwei Seitenwänden 4 und 5 gebildet. Die Bohle ist somit beliebig umwendbar, d.h. beide Wände 2 und 3 können nach entsprechender Wendung als begehbare Flächen benutzt werden. In jeder dieser Lagen ist die Bohle wegen ihrer symmetrischen Ausbildung auch an dem Baugerüst befestigbar. Zur Rutschfestigkeit besitzt die Bohle auf ihren großen Oberflächen Längsrippen 14 und Dreiecksrippen 15, die gleichzeitig mit dem Ziehen oder Pressen des Metallhohlprofils 1 hergestellt werden. Im Bereich der Ecken der Bohle befinden sich Löcher 6, 7, 8 und 9 für den Einsatz von Anschlußmitteln zur Befestigung mit dem nichtgezeichneten Baugerüst, d.h. in diese Löcher greifen von unten Zapfen oder sonstige Befestigungsmittel des Baugerüstes ein. Die Ausbildung der Löcher ist nachfolgend noch ausführlich beschrieben. Bei dem dargestellten Ausführungsbeispiel nach Figur 2 besitzt die Bohle 1 zwei Zwischenwände 10 und 11, die zur Verstärkung dienen und die sich über die gesamte Länge der Bohle erstrecken und die einstückig mit den übrigen beschriebenen Teilen der Bohle gefertigt werden. Die Anzahl der Zwischenwände hängt von der Breite der Bohle und der vorgegebenen Belastung ab. Die für die Erfindung im Vordergrund stehenden Stirnenden des Metallhohlprofils 1 sind mit den Bezugszeichen 12 und 13 versehen (Figur 1). Zum besseren Verständnis ist noch in Figur 3 der Bereich 16 markiert, der bevorzugt für die Anbringung des Loches 6 gewählt ist.

In die beiden Stirnenden 12 und 13 des Metallhohlprofils 1 ist je ein Verschlußprofil 17 eingeschoben, welches in Figur 4 in vergrößertem Maßstab und im Querschnitt dargestellt ist. Dieses Verschlußprofil 17 weist als Stirnwand einen Steg 18, einen unteren Flansch 21, einen oberen Flansch 22 und eine Innenwand 23 auf. Das Verschlußprofil 17 ist vorteilhafterweise als Hohlprofil mit rechteckigem, vorzugsweise quadratischem, Querschnitt ausgebildet, und der Steg 18 ist nach unten und nach oben hin durch Wulstrippen 19 und 20 erweitert. Das Verschlußprofil 17 erstreckt sich mit den Wulstrippen 19, 20 einstückig über die gesamte Bohlenbreite und überdeckt die Stirnflächen der oben beschriebenen Bohlenwandungen. Vorteilhafterweise bestehen das Metallhohlprofil 1 und die beiden Verschlußprofile 17 aus gleichartigem Leichtmetallwerkstoff, was für die nachfolgend erläuterte Lochbildung von besonderem Vorteil ist.

Die Löcher 6, 7, 8 und 9 werden auf beiden Seiten der Bohle durch Fließformen derart gebildet, daß das Metall der oberen Bohlenwand 2 und des oberen Flansches 22 sowie der unteren Bohlenwand 3 und des unteren Flansches 21 im Bereich des zu bildenden Loches zu zylindrischen Buchsen 28 und 29 miteinander verschmolzen wird. Die zylindrischen Buchsen 28 und 29 ragen vom Lochrand ausgehend nach innen, wie in Figur 5 anschaulich dargestellt ist. Das Fließformen der Löcher geht folgendermaßen vonstatten. Zunächst wird das Verschlußprofil in das betreffende Stirnende 12 oder 13 des Metallhohlprofils 1 eingeschoben. In diesem Zustand besitzen zunächst die oberen und unteren Wände 2, 3 des Metallhohlprofils 1 und die Flansche 21 und 22 des Verschlußprofils 17 im Bereich des zu bildenden Loches noch ihre volle Wandstärke. Es wird nun in Richtung der strichpunktierten Achse 41 gemäß Figur 5 ein Fließformer aufgesetzt, der aus einem besonders gesinterten Hartmetall besteht und die Form eines zylindrischen Dorns mit einem unteren konischen Ende mit einer Zentrierspitze aufweist. Dieser Dorn wird z.B. mittels eines geeigneten Bohrwerkes in hohe Umdrehung versetzt und gleichzeitig einem angepaßten Druck ausgesetzt. Durch die erzeugte Reibung wird eine solche Hitze erzeugt, daß die beschriebenen Metallwände im Bereich der zu bildenden Bohrung in einen plastischen Zustand übergehen, wobei sich zunächst eine konische Mulde und dann immer weiter gehend eine zylindrische Buchse ausbildet. Die zylindrischen Buchsen sind, wie gesagt, mit den Bezugszeichen 28 und 29 versehen. Sie bestehen letztlich aus dem Material, welches sich ursprünglich zwischen den gestrichelten Linien 24, 25 bzw. 26, 27 befunden hat. Diese Wandungsteile sind dann in den zylindrischen Buchsen 28, 29 miteinander verschmolzen. Es versteht sich, daß die Buchse 28 in der in Figur 5 dargestellten Lage gebildet wird, während die Buchse 29 separat nach Umkehren des Metallhohlprofils 1 mit der Wand 3 nach oben hergestellt wird.

Zweckmäßigerweise wird das Fließformen derart durchgeführt, daß die einander zugewandten Innenränder 39 und 40 der Buchsen 28 und 29 einen gewissen Abstand 38 voneinander aufweisen, jedoch so, daß die beiden Buchsen 28 und 29 zueinander fluchten, die zylindrischen Innenflächen parallel zu der gemeinsamen Achse 41 verlaufen. Das Fließformen kann auch so gestaltet werden, daß die Außenränder der Buchsen 28 und 29 kleine Ringwulste 30 und 31 aufweisen, die zur Verstärkung beitragen.

Zum erleichterten Einführen bzw. Handhabung des Verschlußprofils 17 ist dieses zweckmäßigerweise, wie in Figur 4 dargestellt ist, mit abgerundeten Kanten versehen und dem Hohlraum des Metallhohlprofils unter Einhaltung kleiner Luftspalte angepaßt.

Es wurde oben bereits erläutert, daß das Metallhohlprofil 1 zweckmäßigerweise mehrere Zwischenwände, vorzugsweise zwei, Zwischenwände 10 und 11 aufweist. Diese müssen an das einzuschiebende Verschlußprofil 17 angepaßt werden. Dies geschieht einmal dadurch, daß die Zwischenwände entsprechend der Eindringtiefe des Verschlußprofils verkürzt sind. Eine Alternative besteht darin, daß das Verschlußprofil 17 im Bereich der Zwischenwände 10, 11 Schlitze aufweist, in welche die entsprechenden äußeren Zwischenwandteile eingreifen, so daß eine weitere Verankerung zwischen Metallhohlprofil 1 und Verschlußprofil 17 gegeben ist. Die Tiefe der Schlitze hängt von den Fertigungsgegebenheit und den jeweiligen Umständen ab.

Durch die Verschlußprofile 17 sind die Stirnenden 12 und 13 des Metallhohlprofils 1 weitgehend geschlossen. Um eine vollständige Abdichtung der Stirnenden zu erreichen, ist es besonders vorteilhaft, wenn der Bereich der Verschlußprofile 17, einschließlich der darin gebildeten Hohlräume 32, 33 und 34 und der zwischen Verschlußprofil 17 und Metallhohlprofil 1 vorhandenen Spalte 35 und 36 und der nichtgezeichneten Schlitze durch Kunststoff, vorzugsweise Schaumkunststoff, abgedichtet wird. Das Zuführen des Kunststoffes bzw. Schaumkunststoffes kann durch die Stirnseiten der gebildeten Löcher vorgenommen werden. Es versteht sich, daß die Löcher selbst innerhalb der Innenwände der Buchsen freigehalten werden.

Ergänzend kann auch der gesamte Hohlraum 37 des Metallhohlprofils 1 mit Schaumkunststoff ausgeschäumt werden.

## Patentansprüche

1. Bohle für Baugerüste in Form eines längsgezogenen Hohlprofils (1) aus Leichtmetallwerkstoff, welches in Bezug auf alle drei Koordinatenmittelachsen (x, y, z) symmetrisch ausgebildet ist, wobei in die Stirnenden (12, 13) des Hohlprofils (1) je ein Verschlußprofil (17) eingeschoben ist, welches als Stirnwand einen Steg (18) aufweist, der sich über die gesamte Bohlenbreite erstreckt und mit erweiterten Wulstrippen (19, 20) die Stirnflächen der Bohlenwandungen (2, 3, 4, 5) überdeckt, und welches einen oberen Flansch (22) und einen unteren Flansch (21) aufweist, und wobei im Bereich der Ecken des Hohlprofiles (1) und an den entsprechenden Stellen des oberen und unteren Flansches (22, 21) des Verschlußprofils (17) Löcher (6, 7, 8, 9) für den Einsatz von Anschlußmitteln zur Befestigung mit dem Baugerüst vorgesehen sind, dadurch gekennzeichnet, daß das Verschlußprofil (17) als einstückiges Hohlprofil mit einer Innenwand (23) und mit rechteckigem Querschnitt ausgebildet ist und aus dem gleichartigen Leichtmetallwerkstoff wie das Hohlprofil (1) besteht, und daß die Löcher (6, 7, 8, 9) durch Fließformen derart ausgebildet sind, daß das Leichtmetall der oberen Bohlenwand (2) und des oberen Flansches (22) sowie der unteren Bohlenwand (3) und des unteren Flansches (21) in dem und von dem Bereich des zu bildenden Loches (6, 7, 8, 9) ausgehend, zu nach innen ragenden zylindrischen Buchsen (28, 29) miteinander verschmolzen ist, die Buchsen (28, 29) zueinander fluchten (41) und deren Innenränder (39, 40) einen Abstand voneinander aufweisen.

2. Bohle nach Anspruch 1, dadurch gekennzeichnet, daß das Verschlußprofil (17) abgerundete Kanten aufweist und dem Hohlraum des Metallhohlprofils (1) unter Einhaltung kleiner Luftspalte angepaßt ist.

3. Bohle nach Anspruch 1 oder 2, dadurch gekennzeichnet, daß die Außenränder der Buchsen (28, 29) kleine Ringwulste (30, 31) aufweisen.

4. Bohle nach einem der vorhergehenden Ansprüche, dadurch gekennzeichnet, daß das Leichtmetallhohlprofil (1) mehrere Zwischenwände, vorzugsweise zwei Zwischenwände (10, 11) aufweist, welche entsprechend der Eindringtiefe des Verschlußprofils (17) verkürzt sind.

5. Bohle nach einem der vorhergehenden Ansprüche, dadurch gekennzeichnet, daß der Bereich der Verschlußprofile (17), einschließlich der Hohlräume (32, 33, 34) und der zwischen Verschlußprofil (17) und Leichtmetallhohlprofil (1) vorhandenen Spalte (35, 36) und Schlitze, durch Kunststoff, vorzugsweise Schaumkunststoff, abgedichtet ist.

6. Bohle nach einem der vorhergehenden Ansprüche, dadurch gekennzeichnet, daß der Hohlraum (37) des Leichtmetallhohlprofils (1) mit Schaumkunststoff ausgeschäumt ist.

## Claims

1. Plank for scaffolding in the form of an elongated hollow section (1) of light metal material, which is constructed symmetrically with respect to all three coordinate central axes (x, y, z), a closing section (17) being respectively inserted in the front ends (12, 13) of the hollow section (1), which section (17) comprises as the end wall a web (18), which extends over the entire width of the plank and overlaps the front surfaces of the plank walls (2, 3, 4, 5) with enlarged beaded ribs (19, 20) and which comprises an upper flange (22) and a lower flange (21), and provided in the region of the corners of the hollow section (1) and at the corresponding points of the upper and lower flange (22, 21) of the closing section (17) are holes (6, 7, 8, 9) for the insertion of connecting means for attachment to the scaffolding, characterised in that the closing section (17) is constructed as a one-piece hollow section with an inner wall (23) and with a rectangular cross-section and consists of the same type of light metal material as the hollow section (1), and that the holes (6, 7, 8, 9) are constructed by flow moulds so that the light metal of the upper plank wall (2) and of the upper flange (22) as well as of the lower plank wall (3) and of the lower flange (21), in the region and starting from the region of the holes (6, 7, 8, 9) to be formed, are fused together as inwardly projecting, cylindrical bushes (28, 29), the bushes (28, 29) aligning with each other (41) and their inner edges (39, 40) being at a distance apart.

2. Plank according to Claim 1, characterised in that the closing section (17) has rounded edges and is adapted to the cavity of the metal hollow section (1) whilst maintaining small air gaps.

3. Plank according to Claim 1 or 2, characterised in that the outer edges of the bushes (28, 29) comprise small annular beads (30, 31).

4. Plank according to one of the preceding Claims, characterised in that the light metal hollow section (1) comprises several intermediate walls, preferably two intermediate walls (10, 11), which are shortened to correspond to the penetration depth of the closing section (17).

5. Plank according to one of the preceding Claims, characterised in that the region of the closing sections (17), including the cavities (32, 33, 34) and the gaps (35, 36) and slots existing between the closing section (17) and light metal hollow section (1) are sealed by synthetic material, preferably foam synthetic material.

6. Plank according to one of the preceding Claims, characterised in that the cavity (37) of the light metal hollow section (1) is filled with foam synthetic material.

## Revendications

1. Planche pour échafaudages, en forme de profilé creux allongé (1) formé d'un matériau métallique léger et qui est symétrique par rapport aux trois axes centraux de coordonnées (x,y,z), et dans laquelle dans les extrémités frontales (12,13) du profilé creux (1) est inséré un profil respectif de fermeture (17), qui possède, en tant que paroi frontale, une barrette (18) qui s'étend sur toute la largeur de la planche et recouvre, par des nervures élargies formant rebords (19,20), les surfaces frontales des parois (2,3,4,5) de la planche et possède une aile supérieure (22) et une aile inférieure (21), et dans laquelle il est prévu, au niveau des angles du profilé creux (1) et au niveau des emplacements correspondants des ailes supérieure et inférieure (22,21) du profilé de fermeture (17), des trous (6,7,8,9) destinés à l'insertion de moyens de raccordement pour la fixation à l'échafaudage, caractérisée en ce que le profilé de fermeture (17) est réalisé sous la forme d'un profilé creux monobloc comportant une paroi intérieure (23) et une section transversale rectangulaire, et par un matériau métallique léger du même type que celui du profilé creux (1), et que les trous (6,7,8,9) sont formés par fluotournage de sorte que le métal léger de la paroi supérieure (2) de la planche et de l'aile supérieure (22) ainsi que de la paroi inférieure (3) de la planche et de l'aile inférieure (21) est réuni par fusion dans le trou devant être formé (6,7,8,9) et à partir de ce trou de manière à former des douilles cylindriques (28,29) qui s'étendent intérieurement, les douilles (28,29) étant alignées entre elles (41), et leurs bords intérieurs (39,40) étant séparés par une certaine distance.

2. Planche selon la revendication 1, caractérisé en ce que le profil de fermeture (17) possède des bords arrondis et est adapté à la cavité du profilé creux métallique (1) tout en laissant subsister de petites fentes d'air.

3. Planche selon la revendication 1 ou 2, caractérisé en ce que les bords extérieurs des douilles (28,29) possèdent de petits rebords annulaires (30,31).

4. Planche selon l'une des revendications précédentes, caractérisée en ce que le profilé creux en métal léger (1) possède plusieurs parois intercalaires, de préférence deux parois intercalaires (10,11), qui sont raccourcies conformément à la profondeur de pénétration du profilé de fermeture (17).

5. Planche selon l'une des revendications précédentes, caractérisée en ce que la partie des profilés de fermeture (17), y compris les cavités (32,33,34) et les fentes (35,36) présentes entre le profilé de fermeture (17) et le profilé creux en métal léger (1) et d'autres fentes sont obturées de façon étanche par une matière plastique, de préférence une matière plastique à l'état de mousse.

6. Planche selon l'une des revendications précédentes, caractérisée en ce que la cavité (37) du profilé creux en métal léger (1) est remplie par une matière plastique à l'état de mousse.
